# EUROPÄISCHE PATENTSCHRIFT

(11) **EP 0 015 893 B1**
(45) Veröffentlichungstag und Bekanntmachung des Hinweises auf die Patenterteilung: **19.05.1982**
(21) Anmeldenummer: 80890021.1
(22) Anmeldetag: 21.02.1980
(51) Int. Cl.: B22D 11/12, B22D 11/128

(54) **Stütz- und Führungsgerüst für eine Bogenstranggiessanlage**
Supporting and guiding frame for a curved continuous-casting plant
Corset de soutien et de guidage pour appareil de coulée continue courbe

(30) Priorität: 08.03.1979 AT 1762/79
(43) Veröffentlichungstag der Anmeldung: 17.09.1980
(73) Patentinhaber: VOEST-ALPINE Aktiengesellschaft, A-4010 Linz (AT)
(72) Erfinder: Wiesinger, Horst Dipl.-Ing., A-4020 Linz (AT); Scheurecker, Werner, A-4020 Linz (AT)
(74) Vertreter: Wolfram, Gustav, Dipl.-Ing.

## Beschreibung

Die Erfindung betrifft ein Stütz- und Führungsgerüst für eine Bogenstranggießanlage mit an einem Tragrahmen abgestützten auswechselbaren Stützsegmenten, in denen die Rollen der einander gegenüberliegenden inneren und äußeren Führungsbahn im Abstand voneinander gelagert sind, wobei im Mittelpunkt des Kreisbogens, entlang dessen die Stützsegmente angeordnet sind, ein Schwenkhebel, dessen Länge kürzer ist als der radiale Abstand vom Mittelpunkt zu den Stützsegmenten, mit aus- und einschiebbaren Einrichtungen zum Erfassen und Ausziehen einzelner Stützsegmente gelagert ist.

Ein derartiges Stütz- und Führungsgerüst ist in der US-A-3763923 beschrieben. Bei dieser bekannten Konstruktion ist ein Wagen im Schwenkhebel fahrbar angeordnet, der das Führungssegment ergreift und mitnimmt.

Die Erfindung stellt sich die Aufgabe, eine verbesserte, konstruktiv weniger aufwendige Wechselvorrichtung zu schaffen, ohne daß ein eigener Wagen zur Aufnahme eines Stützsegmentes erforderlich ist, und bei der sichergestellt ist, daß das erfaßte Segment während des Ausbaues sicher gehalten und geführt ist, wobei die Einrichtung auch für Segmente schwerer Bauart eingesetzt werden kann.

Diese Aufgabe wird erfindungsgemäß bei einem Stütz- und Führungsgerüst der eingangs erwähnten Art dadurch gelöst, daß am Schwenkhebel teleskopartig ein- und ausschiebbare Führungsschienen vorgesehen sind, die nach Ausschieben in die Strangführungsbahn ein Stützsegment gabelförmig umfassen, wobei am Stützsegment befestigte Gegenführungen mit den Führungsschienen in Eingriff gelangen, worauf das Stützsegment entlang der Führungsschienen aus der Einbaustellung entfernbar ist.

Vorteilhaft sind die Gegenführungen am Stützsegment als Räder oder Rollen ausgebildet.

Zweckmäßig sind der Schwenkhebel und die Führungsschienen als C-förmige Profile ausgebildet und sind in der Rückzugsposition im Schwenkhebel und in den Führungsschienen Ausnehmungen zum Durchritt der Gegenführungen vorgesehen.

Nach einer bevorzugten Ausführungsform sind im Mittelpunkt des Kreisbogens eine Seilwinde zum Ausziehen des Stützsegmentes und ein Stelltrieb zum Ein- und Ausschieben der Führungsschienen angeordnet.

Vorzugsweise ist zum Ein- und Ausschieben der Führungsschienen ein mit dem Schwenkhebel mitbeweglicher hydraulischer Antrieb vorgesehen.

Eine weitere Aufgabe, die der Erfindung zugrundeliegt, besteht darin, das Auswechseln der Stützsegmente ohne Verklemmen bewerkstelligen zu können, u.zw. auch dann, wenn die Achsabstände nebeneinanderliegender Rollen sehr gering sind.

Diese Aufgabe wird dadurch gelöst, daß an jedem Stützsegment mindestens eine an einem Träger befestigte randseitige Rolle der äußeren Führungsbahn lösbar am Stützsegment befestigt ist, wobei während des Ausbaus des Stützsegmentes der Träger mit der Rolle in eine Ausnehmung am Tragrahmen absetzbar ist.

Hierdurch ist es möglich, die Rollen in einem sehr geringen Abstand voneinander anzuordnen, ohne daß beim Ausbau eines Stützsegmentes eine Kollision mit einem benachbarten Element eintritt.

Die Erfindung ist anhand zweier Ausführungsformen in der Zeichnung in schematischer Darstellung erläutert, wobei die fig. 1 bis 4 jeweils eine Seitenansicht (teilweise geschnitten) eines Führungsbogens gemäß einer Ausführungsform zeigen. Fig. 5 stellt eine Ansicht in Richtung des Pfeiles V der Fig. 1 dar. In fig. ist in zu Fig. 1 analoger Darstellung eine andere Ausführungsform dargestellt.

Auf einem einstückigen kreisbogenförmigen Tragrahmen 1, der am Fundament 2 mittels eines Festlagers und zweier Loslager 4 gelagert ist, sind nach innen zu bearbeitete stützflächen 5 vorgesehen, auf denen jeweils ein Stützsegment 6 abgestützt ist. Der Tragrahmen 1 könnte auch mehrteilig ausgebildet sein, wobei jeder der Teile mittels eines Festlagers und eines Loslagers gegen das Fundament abgestütz ist. Die Stützsegmente 6 besitzen bearbeitete, an die Stützflächen 5 passende Gegenflächen 7, sodaß der Einbau der einzelnen Stützsegmente 6 ohne Passungsarbeit im Austauschfall leicht möglich ist. Zwischen den Stützflächen 5 befindet sich jeweils eine Ausnehmung 8 von etwa trapezförmigem Querschnitt. Am oberen Ende 9 des Tragrahmens 1, an dem das oberste Stützsegment angeordnet ist, befindet sich ebenfalls eine Ausnehmung 10, die einen rechteckigen Querschnitt aufweist.

In den Stützsegmenten 6, die vorteilhaft untereinander gleichartig ausgestaltet sind, sind die Rollen 11 der inneren Führungsbahn 12 und die Rollen 13 der äußeren Führungsbahn 14 im Abstand voneinander einander gegenüberliegend gelagert, wobei jeweils die randseitige erste Rolle, die mit 16 bezeichnet ist, äußeren Führungsbahn 14 lösbar am Stützsegment 6 befestigt ist, u.zw. derart, daß ihre Lager an einem Querträger 17 angeordnet sind, welcher seinerseits am Stützsegment 6 lösbar befestigt ist.

Im Mittelpunkt 18 der kreisbogenförmigen Führungsbahnen 12, 14 ist ein Schwenkhebel19, dessen Länge 20 kürzer ist als der radiale Abstand 21 vom Mittelpunkt zu den Stützsegmenten 6, schwenkbar gelagert. Zum Verschwenken dient ein ortsfest angeordneter Seiltrieb 22, dessen Seil 23 am Ende 24 des Schwenkhebels 19 befestigt ist. Der Schwenkhebel 19 weist zwei im Abstand 26 voneinander angeordnete C-förmige Profile 25 auf, wobei der Abstand 26 etwas größer gehalten ist als die Breite 27 det Stützsegmente 6. In diesen C-förmigen Profilen 25 sind ebenfalls als C-förmige Profile 28 ausgebildete ein- und ausschiebbare Führungsschienen vorgesehen. Zum Aus- und Einschieben dieser Führungsschienen dient jeweils ein im Mittelpunkt 18 drehbar gelagertes antreibbares Ritzel 29, welches in eine an der Unterseite dieser C-förmigen Träger angeordnete Zahnstange eingreift. Anstelle des Ritzels und der Zahnstange könnte auch, wie in Fig. 6 dargestellt, ein Druckmittelzylinder 30 vorgesehen sein. Im Mittelpunkt 18 ist außerdem eine Seilwinde 31 drehbar gelagert, deren Seil 32 an dem auszubauenden Stützsegment 6 befestigbar ist.

Die Funktion der Einrichtung ist folgende :
Zunächst wird mittels des Seiltriebes 22 der Schwenkhebel bei dem auszubauenden Stützsegment 6 in Stellung gebracht, wobei die ein-und ausschiebbaren Führungsschienen 28 sich in zurückgezogener Stellung befinden.

Bei diesem Stützsegment wird die am Träger 17 gelagerte Rolle 16 vom Stützsegment 6 durch Lösen des Trägers 17 gelöst und der Träger wird mitsamt der Rolle in der am Tragrahmen 1 vorgesehen Ausnehmung 10 befestigt. Die Führungsschienen 28 werden nach außen verschoben, wobei dei Führungschienen 28 mit an den Seiten der Stützsegmente 6 angeordneten Gegenführungen, die als Räder33 ausgebildet sind, in Eingriff gelangen. Sodann wird das Seil 32 am Stützsegment befestigt (Fig. 1). Als nächster Schritt wird, wie aus Fig. ersichtlich ist, das Stützsegment 6 mittels des Seiles 32 zurückgezogen, bis es sich in der in Fig. 2 dargestellten Ausbaustellung befindet. Die Rückzugsbewegung des Stützsegmentes 6 ist durch einen Anschlag 34 begrenzt. Nachfolgend werden die führungsschienen 28 zurückgezogen, bis sie sich in der in Fig.3 dargestellten Rückzugsposition befinden. In dieser Position gelangen an der Oberseite der C-förmigen Profile 25 und 28 angeordnete Ausnehmungen 35 bzw., 36 übereinander. Als nächster Schritt wird der Schwenkhebel 19 in horizontale Stellung geschwenkt, was mittels des seiltriebes 22 erfolgt. Nach Auskuppeln des Seiles 32 aus dem im Schwenkhebel 19 befindlichen Stützsegment 6 kann das Segment, wie in Fig. 4 dargestellt, mittels eines Kranes aus dem Schwenkhebel19 gehoben werden.

## Patentansprüche

1. Stütz- und Führungsgerüst für eine Bogenstranggießanlage mit an einem Tragrahmen (1) abgestützten auswechselbaren Stützsegmenten (6), in denen die Rollen (11, 13, 16) der einander gegenüberliegenden inneren und äußeren Führungsbahn (12, 14) im Abstand voneinander gelagert sind, wobei in Mittelpunkt (18) des Kreisbogens, entlang dessen die Stützsegmente (6) angeordnet sind, ein Schwenkhebel (19), dessen Länge kürzer ist als der radiale Abstand vom Mittelpunkt (18) zu den Stützsegmenten (6), mit aus- und einschiebbaren Einrichtungen (31,32) zum Erfassen und Ausziehen einzelner Stützsegmente (6) gelagert ist, dadurch gekennzeichnet, daß am Schwenkhebel (19) teleskopartig aus- und einschiebbare Führungsschienen (28) vorgesehen sind, die nach Ausschieben in die Strangführungsbahn (12 bzw. 14) ein Stützsegment (6) gabelförmig umfassen, wobei am Stützsegment (6) befestigte Gegenführungen (33) mit den Führungsschienen (28) in Eingriff gelangen, worauf das Stützsegment (6) entlang der Führungsschienen (28) aus der Einbaustellung entfernbar ist.

2. Gerüst nach Anspruch 1, dadurch gekennzeichnet, daß die Gegenführungen am Stützsegment (6) als Räder oder Rollen (33) ausgebildet sind.

3. Gerüst nach den Ansprüchen 1 oder 2, dadurch gekennzeichnet, daß der Schwenkhebel (19) und die Führungsschienen (28) als C-förmige Profile ausgebildet sind und daß in der Rückzugsposition im Schwenkhebel und in den Führungsschienen Ausnehmungen (35, 36) zum Durchtritt der Gegenführungen vorgesehen sind.

4. Gerüst nach den Ansprüchen 1 bis 3, dadurch gekennzeichnet, daß im Mittelpunkt (18) des Kreisbogens eine Seilwinde (31) zum Ausziehen des Stützsegmentes (6) und ein Stelltrieb (29) zum ein- und Ausschieben der Führungsschienen (28) angeordnet sind.

5. Gerüst nach den Ansprüchen 1 bis 4, dadurch gekennzeichnet, daß zum Ein- und Ausschieben der Führungsschienen (28) ein mit dem Schwenkhebel (19) mitbeweglicher hydraulischer Antrieb (30) vorgesehen ist (Fig. 6).

6. Gerüst nach den Ansprüchen 1 bis 5, dadurch gekennzeichnet, daß an jedem Stützsegment (6) mindestens eine an einem Träger (17) befestigte randseitige Rolle (16) der äußeren Führungsbahn (14) lösbar am Stützsegment (6) befestigt ist, wobei während des Ausbaus des Stützsegmentes (6) der Träger (17) mit der Rolle (16) in eine Ausnehmung (8, 10) am Tragrahmen (1) absetzbar ist.

## Claims

1. Supporting and guiding stand for a bow-type continuous casting plant comprising exchangeable supporting segments (6) supported on a carrying frame (1), in which segments the rollers (11, 13, 16) of the oppositely arranged inner and outer guideways (12, 14) are mounted at a distance from one another, a pivoting lever (19) whose length is shorter than the radial distance from the centre (18) to the supporting segments (6) and including extractable and retractable means (31,32) for seizing and extracting individual supporting segments (6) being mounted in the centre (18) of the circular arc along which the supporting segments (6) are arranged, characterised in that telescopically extractable and retractable guide rails (28) are provided on the pivoting lever (19) which, after having been moved out into the strand quideway (12 and 14, respectively), seize a supporting segment (6) in a fork-like manner, counter guides (33) fastened to the supporting segment (6) getting into engagement with the guide rails (28), whereupon the supporting segment (6) is removable from the installed position along the guide rails (28).

2. Stand according to claim 1, characterised in that the counter guides on the supporting segment (6) are designed as wheels or rollers (33).

3. Stand according to claim 1 or 2, characterised in that the pivoting lever (19) and the guide rails (28) are designed as C-shaped sections, and that in the retracted position recesses (35, 36) are provided in the pivoting lever and in the guide rails for letting through the counter guides.

4. Stand according to claims 1 to 3, characterised in that in the centre (18) of the circular arc a rope winch (31) for pulling out the supporting segment (6) and an adjustment drive (29) for retracting and extracting the guide rails (28) are provided.

5. Stand according to claims 1 to 4, characterised in that for retracting and extracting the guide rails (28) a hydraulic drive (30) that is movable together with the pivoting lever (19) is provided (Fig. 6).

6. Stand according to claims 1 to 5, characterised in that on each supporting segment (6) at least one rim-side roller (16) of the outer guideway (14), which is fastened to a carrier (17), is detachably fastened to the supporting segment (6), the carrier (17) with the roller (16) being placeable into a recess (8, 10) on the carrying frame (1) during the removal of the supporting segment (6).

## Revendications

1. Corset de soutien et de guidage pour un appareil de coulée continue courbe, avec des segments de soutien (6) interchangeables, prenant appui sur un bâti porteur (1), dans lesquels sont montés, à distance les uns des autres, les galets (11, 13, 16) des voies de guidage intérieure et extérieure (12,14) qui se font face, avec, monté au centre (18) de l'arc de cercle le long duquel sont arrangés les segments de soutien (6), un levier pivotant (19) dont la longueur est plus courte que la distance radiale du centre (18) aux segments de soutien (6), avec des dispositifs (31,32) développables et rentrables pour saisir et extraire des segments de soutien (6) individuels, caractérisé en ce que, sur le levier pivotant (19) sont prévus des rails de guidage (28) développables et rentrables télescopiquement, qui, après développement dans la voie de guidage (12, respectivement 14) de la barre coulée, embrassent à la façon d'une fourche un segment de soutien (6) des contre-guides (33) fixés au segment de soutien (6) venant en prise avec les rails de guidage (28), après quoi le segment de soutien (6) peut être éloigné du point de montage le long des rails de guidage (28).

2. Corset suivant la revendication 1, caractérisé en ce que les contre-guides sur le segment de soutien (6) sont réalisés sous forme de roues ou de galets (33).

3. Corset suivant les revendications 1 ou 2, caractérisé en ce que le levier pivotant (19) et les rails de guidage (28) sont réalisés en profilés en C et en ce qu'il est prévu, dans la position de retrait, dans le levier pivotant et dans les voies de guidage, des échancrures (35, 36) pour le passage des contre-guides.

4. Corset suivant les revendications 1 à 3, caractérisé en ce qu'au centre (18) de l'arc de cercle est disposé un treuil (31) pour l'extraction du segment de soutien (6) et un mécanisme de positionnement (29) pour la rentrée et le développement des rails de guidage (28).

5. Corset suivant les revendications 1 à 4, caractérisé en ce que pour la rentrée et le développement des rails de guidage (28) est prévu un dispositif d'entraînement hydraulique (30) mobile avec le levier pivotant (19) (figure 6).

6. Corset suivant les revendications 1 à 5, caractérisé en ce que sur chaque segment de soutien (6) est fixé de manière amovible, au segment de soutien (6), au moins un galet (16) du côté du bord de la voie de guidage extérieure (14), fixé à une poutre (17), la poutre (17) avec le galet (16) pouvant être, pendant le démontage du segment de soutien (6), déportés dans une échancrure (8, 10) du bâti porteur (1).
